# NEUE EUROPÄISCHE PATENTSCHRIFT

(11) **EP 0 071 736 B2**
(45) Veröffentlichungstag und Bekanntmachung des Hinweises auf die Entscheidung über den Einspruch: **27.10.1993**
(45) Hinweis auf die Patenterteilung: 11.09.1985
(21) Anmeldenummer: 82105631.4
(22) Anmeldetag: 25.06.1982
(51) Int. Cl.: B65B 41/06, B65H 5/22

(54) **Verpackungs-Vorrichtung zum Herstellen von Zuschnitten und Zuführen derselben zu einer Verpackungsstation**
Packaging device for forming cut sheets and feeding the same to a packaging station
Dispositif d'emballage pour la fabrication de découpes et pour amener celles-ci à une station d'emballage

(30) Priorität: 11.08.1981 DE 3131687
(43) Veröffentlichungstag der Anmeldung: 16.02.1983
(73) Patentinhaber: FOCKE & CO., 27283 Verden (DE)
(72) Erfinder: Focke, Heinz, D-2810 Verden (DE); Liedtke, Kurt, D-2810 Verden (DE)
(74) Vertreter: Bolte, Erich, Dipl.-Ing.

(56) Entgegenhaltungen:
- DE-A- 1 586 120
- DE-A- 2 530 992
- DE-A- 2 644 232
- DE-A- 2 833 232
- DE-A- 2 949 685
- DE-B- 1 169 361
- DE-C- 713 529
- DE-C- 1 303 470
- FR-A- 2 204 537
- GB-A- 891 264
- GB-A- 967 491
- GB-A- 1 578 119
- Trabant-Prospekt, Seite 5
- KCF-Prospekt, Seite 6

## Beschreibung

Die Erfindung betrifft eine Verpackungs-Vorrichtung zum Herstellen von Zuschnitten durch Abtrennen von einer Materialbahn und Zuführung derselben zu einer Verpackungsstation durch einen Zuschnittförderer, der aus umlaufenden, seitlichen, aufrechten Lochbändern mit einem durch rückseitig angeordnete Saugkammern unter Unterdruck stehenden Fördertrum zum geradlinigen Transport der Zuschnitte besteht, und dem eine Saugtrommel vorgeordnet ist, in deren Bereich die Zuschnitte von der Materialbahn abtrennbar sind.

Für die Verarbeitung von (kostengünstigen) Verpackungsmaterialien mit "kritischen" Eigenschaften in der Verpackungstechnik sind besondere Maßnahmen erforderlich, um die Folien bzw. daraus hergestellte Zuschnitte während der Förderung ausreichend zu fixieren. Dabei kommt es darauf an, eine ununterbrochene Halterung sowohl der fortlaufenden Materialbahn als auch der von dieser abgetrennten Zuschnitte zu gewährleisten, bis diese um den zu verpackenden Gegenstand herumgelegt sind.

Eine erste Lösung dieses Problems beschreibt die DE-A 1 586 120. Die Materialbahn wird bei diesem Vorschlag einer Saugfördertrommel zugeführt, also einer Trommel, an deren äußerer Mantelfläche Saugbohrungen münden. Auf dieser Saugfördertrommel werden Zuschnitte durch ein umlaufendes Trennmesser von der Materialbahn abgetrennt. Die einzelnen Zuschnitte werden sodann durch Ablenkfinger von der Saugfördertrommel abgelöst und an Saugförderbänderübergeben, die den Zuschnitt ebenfalls durch Saugwirkung fixieren. Der Gegenstand (Packung) ist zwischen diesen Saugförderbändern hindurchbewegbar, und zwar unter Mitnahme des schlupfend von den Saugförderbändern abgezogenen Zuschnitts.

Nachteilig ist hier, daß der Zuschnitt durch Ablenkfinger von der Saugfördertrommel abgelöst werden muß, also nicht unmittelbar von der Saugfördertrommel an die Saugförderbänder übergeben werden kann. Dadurch wird eine Saugfixierung im Bereich der Übergabe von der Saugtrommel zu den Saugförderbändern unterbrochen, was die erforderliche Führung erheblich beeinträchtigt, so daß die Gefahr einer ungeordneten Förderung in diesem Bereich besteht.

Bei der FR-A2 204 375 werden Zuschnitte durch eine Entnahmewalze einem Zuschnittmagazin entnommen und einem Greiferzylinderzugeführt. Zu diesem Zweck werden die Zuschnitte an einem in Förderrichtung vorn liegenden Rand durch Zangen erfaßt, längs eines Teilkreises durch Drehen des Greiferzylinders transportiert und sodann an Saugbänder eines Förderers angelegt. Die Übergabe der Zuschnitte an die Saugbänder erfolgt im Bereich einer Saugtrommel, die zugleich Umlenktrommel für die Saugbänder ist. Dabei sind die Saugbänderdurch die Umlenktrommel mit Saugluft beaufschlagbar.

Da die Zuschnitte im Bereich des Greiferzylinders lediglich an der in Transportrichtung vorn liegenden Kante auf dem Greiferzylinder fixiert sind, ist es nur möglich, Zuschnitte aus einem relativ steifen Material zu fördern.

Die GB-PS 967 491 befaßt sich mit dem Transport von Zuschnitten in zwei versetzten horizontalen Ebenen. Dabei werden die Zuschnitte von einem als Saugband ausgebildeten Bandförderer transportiert, wobei die Zuschnitte im Bereich einer Umlenkwalze von einem oberen Trum einem unteren Trum des Bandförderers zugeführt werden. Obertrum und Untertrum sind mit Saugkammern versehen, die sich bis in den Bereich der Umlenkwalze erstrecken. Diese Vorrichtung befaßt sich nicht mit den Zusammenhängen der Erfindung, nämlich damit daß ein Zuschnitt von einer Materialbahn abgetrennt und bis zur Übernahme durch Packungen ununterbrochen gefesselt transportiert werden soll.

Ausgehend vom Stand der Technik der zuerst genannten DE-A 1 586 120 liegt der Erfindung die Aufgabe zugrunde, Maßnahmen vorzuschlagen, durch die eine ununterbrochene Förderung der abgetrennten Zuschnitte bis zurAufnahme derselben durch eine Packung oder dergleichen bei einfachem, funktionssicheren Aufbau gewährleistet ist.

Diese Aufgabe wird gemäß einer ersten Ausführung der Erfindung durch die kennzeichnenden Merkmale des Patentanspruchs 1 und gemäß einer zweiten Ausführung der Erfindung durch die kennzeichnenden Merkmale des Patentanspruchs 6 gelöst.

Dementsprechend ist die Saugtrommel im Bereich einer oberen Umlenkwalze für die Lochbänder derart angeordnet, daß die Umfangsfläche der Saugtrommel bzw. der auf dieser geförderte Zuschnitt unmittelbar an die Umfangsfläche der Umlenkwalze der Lochbänder bzw. an diese selbst übergeben werden kann. Dadurch ist erfindungsgemäß sichergestellt, daß die Umlenkwalze für die Lochbänder wenigstens in einem dem Transport des Zuschnitts dienenden Umfangsbereich mit Saugluft beaufschlagt ist.

Bei der Erfindung werden demnach zwei unterschiedliche Fördersysteme, nämlich eine Saugwalze zur Durchführung des Trennschnitts bei der Herstellung des Zuschnitts einerseits und Lochbänderfürdie Förderung des Zuschnitts bis zurVerpackungsstation andererseits in eine solche räumliche Beziehung zueinander gesetzt, daß der auf der Saugtrommel abgetrennte Zuschnitt unmittelbar und ohne Zwischenförderer an die entsprechend eng benachbarten Saugbänder übergeben werden kann. Dadurch ist eine ununterbrochene Fixierung der Zuschnitte auf den durch Saugluft beaufschlagten Förderorganen gewährleistet.

Weitere Merkmale der Erfindung beziehen sich auf die Ausgestaltung der Saugtrommel, der Lochbänder sowie der Umlenkwalze derselben. Es wird diesbezüglich auf die Unteransprüche verwiesen.

Ausführungsbeispiele der Erfindung werden nachfolgend anhand der Zeichnungen näher erläutert. Es zeigt
Fig.1 ein Ausführungsbeispiel der Vorrichtung in vereinfachter Seitenansicht, teilweise im Vertikalschnitt,
Fig. 2 eine um 90° versetzte Vorderansicht der Vorrichtung gemäß Fig. 1, ebenfalls teilweise im Vertikalschnitt,
Fig. 3 den oberen Bereich der Vorrichtung gemäß
Fig. 1 und 2 in Seitenansicht bzw. im Vertikalschnitt bei vergrößertem Maßstab,
Fig. 4 einen Horizontalschnitt durch die Vorrichtung im Bereich von Lochbändern und Saugkammern, in vergrößertem Maßstab,
Fig. 5 eine um 90° versetzte Vorderansicht zu der Einzelheit gemäß Fig. 3,
Fig. 6 eine Darstellung entsprechend Fig. 3 eines anderen Ausführungsbeispiels der Vorrichtung,
Fig. 7 eine um 90° versetzte Vorderansicht, teilweise im Schnitt, für das Ausführungsbeispiel gemäß Fig. 6,
Fig. 8 eine Darstellung entsprechend Fig. 7 eines modifizierten Ausführungsbeispiels der Vorrichtung,

Die gezeigten Vorrichtungen sind Teil einer Verpackungsmaschine, beispielsweise für die Herstellung von Zigaretten-Packungen 10, die auf dem Markt überwiegend anzutreffenden Zigaretten-Packungen 10 werden mit einer Außenumhüllung versehen, die im vorliegenden Fall aus einer kostengünstigen, verpackungstechnisch schwierigen Kunststoffolie besteht. Ein Zuschnitt 11 des Verpackungsmaterials wird zu diesem Zweck in einer Ebene quer zur Transportrichtung der Zigaretten-Packung 10 auf einer Packungsbahn 12 bereitgehalten, derart, daß sich der Zuschnitt 11 U-förmig um die Zigaretten-Packung 10 infolge der Relativbewegung herumlegt. Die auf diese Weise mit einem Zuschnitt 11 versehene Zigaretten-Packung wird sodann in einen Faltrevolver 13 eingefördert, der die weiteren erforderlichen Faltungen des Zuschnitts 11 in bekannter Weise durchführt.

Die Zuschnitte 11 werden nacheinander von einer fortlaufend (oder taktweise) zugeförderten Materialbahn 14 abgetrennt. Die Förderung derselben wird durch ein Paar von Zugwalzen 15, 16 bewirkt, welches hier oberhalb von nachfolgenden Förderorganen gelagert ist. Nach einer Förderung der Materialbahn 14 längs eines etwa halben Umfangs der einen Zugwalze 16 wird die Materialbahn 14 an eine unmittelbar anschließende, also eng benachbart liegende, achsparallele Saugtrommel 17 übergeben.

Auf der Saugtrommel 17 wird derZuschnitt 11 von der nachfolgenden Materialbahn 14 abgetrennt. Bei dem vorliegenden Ausführungsbeispiel ist ein etwa radial gerichtetes Trennmesser 18 etwa radial in die Saugtrommel 17 eingelassen, derart, daß die außenliegende Schneidkante über die Mantelfläche der Saugtrommel 17 hinwegragt. Mit Hilfe eines umlaufenden Gegenmessers 19 erfolgt der Trennschnitt an vorgegebener, sich wiederholender Schnittstelle, so daß stets Zuschnitte von gleicher Länge abgetrennt werden. Die vorstehende Trenneinrichtung kann auch in anderer Weise ausgebildet sein.

Die umlaufende Saugtrommel 17 ist mit radialen Saugbohrungen 20 ausgerüstet, die in mehreren, vorzugsweise drei im Abstand voneinanderliegenden Saugreihen 21, an der Mantelfläche der Saugtrommel 17 münden und bei entsprechender Beaufschlagung mit Saugluft die Materialbahn 14 bzw. den Zuschnitt 11 fixieren. Die Saugbohrungen 20 der drei Saugreihen 21 sind jeweils an gemeinsame, achsparallel verlaufende Saugkanäle 22 angeschlossen, die bis zum axialen Ende der Saugtrommel 17 führen und hier zeitweilig an eine Saugnut 23 anschließen, die in einer ortsfesten, neben der Saugtrommel 17 gelagerten Verteilerscheibe 24 gebildet ist. Die Saugnut 23 erstreckt sich über den gesamten, etwa halbkreisförmigen Förderbereich der Materialbahn 14 bzw. des Zuschnitts 11 auf der Saugtrommel 17. Zweckmäßigerweise ist im unteren Bereich eine von der Saugnut 23 getrennte Entlüftungsbohrung 25 in der Verteilerscheibe 24 gebildet. die infolge Entlüftung der Saugkanäle 22 und damit der Saugbohrungen 20 in diesem Bereich die Übergabe des Zuschnitts 11 an einen nachfolgenden Zuschnittsförderers 26 erleichtert.

Durch diesen Zuschnittsförderer 26 wird der Zuschnitt 11 geradlinig, nämlich in vertikaler Ebene, transportiert. Zu diesem Zweck bestreht der Zuschnittsförderer 26 aus zwei im Abstand voneinander angeordneten Lochbändern 27 und 28. Diese werden über obere und untere Umlenkwalzen 29 und 30 geführt. Die Anordnung ist im vorliegenden Falle so getroffen, daß die Umlenkwalzen 29 und 30 etwa mit gleichen Abständen zu beiden Seiten, nämlich oberhalb und unterhalb, der Packungsbahn 12 angeordnet sind.

Die Lochbänder 27, 28 sind im Bereich eines Fördertrums 31 mit Saugluft beaufschlagt, und zwar entweder durch einzelne, langgestreckte Saugkammern 32 und 33 für jeden Fördertrum 31 oder durch einen gemeinsamen Saugkasten 34 (Fig. 6, 7 und 8). Die Saugkammern 32, 33 sind auf der dem Fördertrum 31 zugekehrten Seite mit Öffnungen bzw. einem durchgehenden Saugschlitz 35 versehen, der durch den Fördertrum 31 der Lochbänder 27,28 überdeckt ist. Im Bereich des Saugschlitzes 35 sind die Lochbänder 27, 28 mit Sauglöchern 36 versehen, die das Wirksamwerden des Unterdrucks durch die Saugkammern 32, 33 bzw. den Saugkasten 34 auf der gegenüberliegenden Seite des Fördertrums 31 ermöglichen, so daß der Zuschnitt 11 während des Transportes an diesem fixiert ist.

Wie insbesondere aus Fig. 4 ersichtlich, sind bei diesem Ausführungsbeispiel die Saugkammern 32 und 33 in aufrechten Tragelementen 37 gebildet, dazwischen denen eine Ausnehmung 38 für den Durchschub derZigaretten-Packung 10 gebildet ist. Bei dieser Durchschubbewegung wird der Zuschnitt 11 durch die Zigaretten-Packung 10 von den Fördertrums 31 der Lochbänder 27, 28 abgezogen.

Die Lochbänder 27, 28 laufen in rinnenartige. Vertiefungen 39 der Saugkammern 32, 33 bzw. des Saugkastens 34. Die schmalen Vertiefungen 39 sind so bemessen, daß die darin laufenden Lochbänder 27, 28 mit der dem Zuschnitt 11 zugekehrten Anlagefläche 40 etwa bündig abschließen. Die Sauglöcher 36 in den Lochbändern 27, 28 und die Saugschlitze 35 für die Saugkammern 32, 33 sind in bezug auf die Längsmittelebenen dieser Teile nach innen versetzt angeordnet.

Die Lochbänder 27, 28 sind auf der den Umlenkwalzen 29 und 30 zugekehrten, inneren Seite mit quergerichteten, rippenartigen Erhöhungen 41 versehen, durch die Lochbänder 27, 28 wie Zahnriemen ausgebildet werden. Mindestens die obere Umlenkwalze 29 ist mit entsprechenden Vertiefungen 42 ausgerüstet, in die die Erhöhungen 41 formschlüssig eintreten. Dadurch ist eine exakte, gegenüber den Umlenkwalzen 29, 30 schlupffreie Bewegung der Lochbänder 27, 28 gewährleistet. Die Vertiefungen 42 werden im Bereich von Eindrehungen 43 der Umlenkwalzen 29, 30 gebildet. Diese Eindrehungen 43 bzw. flache Nuten sind so ausgebildet, daß die Lochbänder 27,28 passend in diesen Aufnahme finden und im wesentlichen bündig mit der Mantelfläche mindestens der Umlenkwalze 29 abschließen. Zwischen je zwei Erhöhungen 41 ist ein Saugloch 36 angeordnet.

Die vorliegenden Ausführungsbeispiele sind so ausgebildet, daß von der Übernahme der Materialbahn 14 durch die Saugtrommel 17 bis zur Abgabe des Zuschnitts 11 an die Zigaretten-Packung eine fortlaufende, ununterbrochene Fixierung der Materialbahn 14 und des Zuschnitts 11 durch Saugluft an den beteiligten Förderorganen gewährleistet ist. Die Übergabe der auf der Saugtrommel 17 gebildeten Zuschnitte 11 an den Zuschnittförderer 26 ist dabei in besonderer Weise gelöst.

Bei dem Ausführungsbeispiel gemäß Fig. 1ff ist die obere Umlenkwalze 29 des Zuschnittsförderers 26 im Bereich der Mantelfläche mit Saugluft beaufschlagt, und zwar mindestens in einem der Förderung des Zuschnitts 11 dienenden Umfangsbereich. Vorzugsweise wird dabei die Saugluft über die Lochbänder 27, 28 an den Zuschnitt 11 herangeführt, so daß Transport des Zuschnitts 11 im Bereich der Umlenkwalze 29 bereits maßgeblich durch die Lochbänder 27, 28 erfolgt.

Bei dem gezeigten Ausführungsbeispiel besteht die Umlenkwalze 29 aus einem Hohlzylinder 44, der drehbar auf einer feststehenden Tragachse 45 gelagert ist. Diese hat zugleich die Aufgabe der Unterdruckversorgung der Umlenkwalze 29. Der Hohlzylinder 44 ist mit radialgerichteten Saugbohrungen 46 ausgerüstet, die jeweils im Bereich der Sauglöcher 36 der Lochbänder 27, 28 an der Mantelfläche des Hohlzylinders 44 münden. Die Saugbohrungen 46 sind mit einem Unterdrucksystem der Tragachse 45 verbunden, nämlich mit einer im Bereich der Saugbohrungen 46 sich in Umfangsrichtung erstreckenden Segmentnut 47. Diese ist so angeordnet und bemessen, daß die Saugbohrung 46 während des Transportbereichs für den Zuschnitt 11 an die Segmentnut 47 angeschlossen sind. Diese wiederum ist über eine Radialbohrung 48 mit einer in Axialrichtung geführten Zentralbohrung 49 der Tragachse 45 verbunden. Durch Anschluß derselben an eine Unterdruckquelle ist demnach die Segmentnut 47 ständig mit Saugluft beaufschlagt. Die Übernahme des Zuschnitts 11 durch die Umlenkwalze 29 findet im oberen Bereich derselben bei nächster Nachbarschaft der Saugtrommel 17 statt. Die Förderung auf der Umlenkwalze 29 erstreckt sich etwa längs eines Viertelkreises.

Die insoweit beschriebene Ausführung der Transportvorrichtung ermöglicht eine günstige Anordnung der Förderorgane, derart, daß Materialbahn und Zuschnitte bis zur Aufnahme durch die Lochbänder auf bogenförmigen, aneinander anschließenden Bahnen transportiert werden. Zu diesem Zweck sind bei den Ausführungsbeispielen der Fig. 1 bis 8 Umlenkwalze 29, Saugtrommel 17 und Zugwalze 16 in einer gemeinsamen Achsenebene übereinander angeordnet. Dadurch ist auch ein günstiger Synchronantrieb dieser Förderorgane möglich, wie insbesondere aus Fig. 5 ersichtlich. Saugtrommel 17 und Umlenkwalze 29 stehen über Zahnräder 50, 51 unmittelbar in betrieblichem Eingriff. Ein weiteres Zahnrad 52 dient dem Antrieb derZugwalze 16. Die Saugtrommel 17 ist auf einer durchgehenden Achse 53 an beiden Enden gelagert. Die Tragachse 45 der Umlenkwalze 29 ist hier einseitig gelagert.

Das Ausführungsbeispiel gemäß Fig. 6 bis 8 ist prinzipiell in gleicher Weise ausgebildet wie das gemäß Fig. 1 bis 6. Die Fixierung des Zuschnitts 11 auf der oberen Umlenkwalze 29 mit Saugluft erfolgt hier in einer anderen Weise. Wie insbesondere aus Fig. 6 ersichtlich, ist der hier vorgesehene Saugkasten 34 in den Bereich der Umlenkwalze 29 hinein verlängert, und zwar durch an den Saugkasten 34 anschließende, schmale und kreisbogenförmig gestaltete Saugsegmente 54, 55. Diese sind hier als verhältnismäßig schmale, rinnenartige, nämlich im Querschnitt U-förmige Luftförderorgane ausgebildet. Die feststehenden Saugsegmente 54, 55 erstrecken sich in entsprechend ausgebildeten und dimensionierten Umfangsnuten 56 bzw. 57 der Umlenkwalze 29. Die Abmessungsdifferenzen sind so gewählt, daß die Umlenkwalze 29 relativ zu den Saugsegmenten 54, 55 frei drehbar ist, Die radial äußere Seite der Saugsegmente 54, 55 ist offen, bildet somit einen Saugschlitz 58.

Bei dem Ausfürhrungsbeispiel gemäß Fig. 7 erstreckten sich die Saugelemente 54 unterhalb der Lochbänder 27, 28, nämlich im Bereich der Sauglöcher 36 derselben. Hier werden demnach - analog zu dem Ausführungsbeispiel gemäß Fig. 1 bis 5 - die Lochbänder 27, 28 auch im Bereich der Umlenkwalze 29 mit Saugluft beaufschlagt, so daß sie bereits hier ihre fördernde und fixierende Funktion in bezug auf den Zuschnitt erfüllen können.

Bei dem Ausführungsbeispiel gemäß Fig. 8 werden Fixieren des Zuschnitts und Fördern desselben im Bereich der Umlenkwalze 29 voneinander getrennt. Die Saugelemente 55 sind hiergegenüberden Lochbändern 27, 28 seitlich, nämlich nach innen, versetztangeordnet. Die Saugsegmente 55 schließen zu diesem Zweck im wesentlichen bündig mit der Mantelfläche der Umlenkwalze 29 ab, so daß die Saugschlitze 58 hier unmittelbar auf den Zuschnitt 11 einwirken können.

Im übrigen stehen die Förderorgane 16, 17. 29 hier in gleicher bzw. ähnlicher Relativstellung zueinander wie bei dem vorhergehend erläuterten Ausführungsbeispiel. Der Saugkasten 34 ist analog zu den Saugkammern 32, 33 in bezug auf die Führung der Lochbänder 27, 28 ausgebildet.

### Bezugszeichenliste:

10 Zigaretten-Packung
11 Zuschnitt
12 Packungsbahn
13 Faltrevolver
14 Materialbahn
15 Zugwalzen
17 Saugtrommel
18 Trennmesser
19 Gegenmesser
20 Saugbohrung
21 Saugreihe
22 Saugkanal
23 Saugnut
24 Verteilerscheibe
25 Entlüftungsbohrung
26 Zuschnittförderer
27 Lochband
28 Lochband
29 Umlenkwalze
30 Umlenkwalze
31 Fördertrum
32 Saugkammer
33 Saugkammer
34 Saugkasten
35 Saugschlitz
36 Saugloch
37 Tragelement
38 Ausnehmung
39 Vertiefung
40 Anlagefläche
41 Erhöhung
42 Vertiefung
43 Eindrehung
44 Hohlzylinder
45 Tragachse
46 Saugbohrung
47 Segmentnut
48 Radialbohrung
49 Zentralbohrung
50 Zahnrad
51 Zahnrad
52 Zahnrad
53 Achse
54 Saugsegment
55 Saugsegment
56 Umfangsnut
57 Umfangsnut
58 Saugschlitz

## Patentansprüche

1. Verpackungs-Vorrichtung zum Herstellen von Zuschnitten (11) durch Abtrennen von einer Materialbahn (14) und Zuführung derselben zu einer Verpackungsstation durch einen Zuschnittförderer (26), der aus umlaufenden, seitlichen, aufrechten Lochbändern (27, 28) mit einem durch rückseitig angeordnete Saugkammern (32, 33) unter Unterdruck stehenden Fördertrum (31) zum geradlinigen Transport der Zuschnitte (11) besteht, und dem eine Saugtrommel (17) vorgeordnet ist, in deren Bereich die Zuschnitte (11) von der Materialbahn (14) abtrennbar sind, gekennzeichnet durch folgende Merkmale:
a. die Zuschnitte (11) sind durch die Saugtrommel (17) den Lochbändern (27, 28) des Zuschnittförderers (26) unmittelbarzuführbar, b. die Saugtrommel (17) liegt im Bereich einer (oberen) Umlenkwalze (29) für die Lochbänder (27, 28) an diesen an, derart, daß die Zuschnitte (11) in einem mit Saugluft beaufschlagbaren Umfangsbereich der Umlenkwalze (29) den Lochbändern (27, 28) zuführbar sind,
c. die Umlenkwalze (29) für die Lochbänder (27, 28) ist über radiale Saugbohrungen (46) mit Saugluft wenigstens in einem dem Transport des Zuschnitts (11) dienenden Umfangsbereich beaufschlagt,
d. die Saugbohrungen (46) sind über eine vorzugsweise axial verlaufende Zentralbohrung (49) in der Umlenkwalze (29) mit Saugluft beaufschlagt.

2. Vorrichtung nach Anspruch 1, dadurch gekennzeichnet, daß die Saugwirkung (Saugluft) der Saugtrommel (17) im Bereich der Übergabe des Zuschnitts (11) an den Zuschnittförderer (26) wegschaltbar ist, insbesondere durch eine in diesem Bereich angeordnete Entlüftungsbohrung (25) der Saugtrommel (17).

3. Vorrichtung nach Anspruch 1, dadurch gekennzeichnet, daß die Saugbohrungen (46) lediglich in einem den Transport des Zuschnitts (11) dienenden Umfangsbereich der Umlenkwalze (29) mit einer Unterdruckquelle, insbesondere mit der Zentralbohrung (49) verbunden sind.

4. Vorrichtung nach Anspruch 1 sowie einem oder mehreren der weiteren Ansprüche, dadurch gekennzeichnet, daß die Umlenkwalze (29) aus einem Hohlzylinder (44) besteht, der mit den radialen Saugbohrungen (46) drehbar auf einer feststehenden Tragachse (45) gelagert ist, in der die Zentralbohrung (49) geführt ist.

5. Vorrichtung nach Anspruch 4, dadurch gekennzeichnet, daß die Tragachse (45) im Saugbereich mit einer nach außen offenen, sich in Umfangsrichtung der Tragachse (45) erstreckenden Segmentnut (47) versehen ist, an die einerseits die Saugbohrungen (46) des umlaufenden Hohlzylinders (44) anschließbarsind und an die andererseits die Zentralbohrung über eine Radialbohrung (48) angeschlossen ist.

6. Verpackungs-Vorrichtung zum Herstellen von Zuschnitten (11) durch Abtrennen von einer Materialbahn (14) und Zuführung derselben zu einer Verpackungsstation durch einen Zuschnittförderer (26), der aus umlaufenden, seitlichen, aufrechten Lochbändern (27, 28) mit einem durch rückseitig angeordnete Saugkammern (32, 33) unter Unterdruck stehenden Fördertrum (31) zum geradlinigen Transport der Zuschnitte (11) besteht, und dem eine Saugrommel (17) vorgeordnet ist, in deren Bereich die Zuschnitte (11) von der Materialbahn (14) abtrennbar sind, gekennzeichnet durch folgende Merkmale:
a. die Zuschnitte (11) sind durch die Saugtrommel (17) den Lochbändern (27, 28) des Zuschnittförderers (26) unmittelbarzuführbar, b. die Saugtrommel (17) liegt im Bereich einer (oberen) Umlenkwalze (29) für die Lochbänder (27, 28) an diesen an, derart, daß die Zuschnitte (11) in einem mit Saugluft beaufschlagbaren Umfangsbereich der Umlenkwalze (29) den Lochbändern (27, 28) zuführbar sind,
c. im Bereich der oberen Umlenkwalze (29) sind zwei feststehende, sich in Umfangsrichtung der Umlenkwalze (29) erstreckende Saugsegmente (54, 55) vorgesehen, die auf der radial nach aupen weisenden Seite ganz oder teilweise offen sind ,
d. ein dem Transport des Zuschnitts (11) dienender Umfangsbereich der Umlenkwalze (29) ist durch die Saugsegmente (54, 55) mit Saugluft beaufschlagt,
e. die Saugsegmente (54, 55) erstrecken sich in einer in Umfangsrichtung der Umlenkwalze (29) verlaufenden Umfangsnut (56, 57) und schließen mit der Umfangsfläche der Umlenkwalze (29) im wesentlichen bündig ab, f. die Saugsegmente (54, 55) sind mit den zugeordneten Saugkammern (32, 33) bzw. mit einem gemeinsamen Saugkasten (34) verbunden bzw. Teil derselben, nämlich Fortsetzungen.

7. Vorrichtung nach Anspruch 6, dadurch gekennzeichnet, daß die Saugsegmente (54,55) im Querschnitt U-förmige ausgebildet sind.

8. Vorrichtung nach Anspruch 1 sowie einem oder mehreren der weiteren Ansprüche, dadurch gekennzeichnet, daß die Saugtrommel (17) unmittelbar oberhalb der Umlenkwalze (29) und eine Zugwalze (16) eines Zugwalzenpaares (15, 16) unmittelbar über der Saugtrommel (17) angeordnet ist, vorzugsweise in einer gemeinsamen vertikalen Axialebene.

9. Vorrichtung nach Anspruch 1 sowie einem oder mehreren der weiteren Ansprüche, dadurch gekennzeichnet, daß die Lochbänder (27, 28) mit rippenartigen Erhöhungen (41) ausgebildet sind, die in entsprechenden Vertiefungen (42) der Umlenkwalzen (29, 30) formschlüssig eintreten, wobei jeweils ein Saugloch (36) zwischen zwei aufeinanderfolgenden Erhöhungen (41) angeordnet ist.

## Claims

1. Packaging apparatus for producing blanks (11) by cutting a material web (14) and supplying the same to a packaging station by means of a blank conveyor (26) which comprises rotating lateral upright apertured belts (27, 28) having a conveyor belt section (31) subject to negative pressure by rearwardly arranged suction chambers (32, 33), for the linear transport of blanks (11), and which is preceded by a suction drum (17) in the region of which the blanks (11) can be cut from the material web (14), characterized by the following features:
a. the blanks (11) can be supplied directly to the apertured belts (27, 28) of the blank conveyor (26) by the suction drum (17),
b. the suction drum (17) in the region of an (upper) guide roller (29) for the apertured belts (27, 28) lies thereagainst such that the blanks (11) can be supplied to the apertured belts (27, 28) in a peripheral region of the guide roller (29) which can be acted upon by suction air,
c. the guide roller (29) for the apertured belts (27, 28) is acted upon by suction air by way of radial suction bores (46) at least in a peripheral region serving for the transport of the blank (11),
d. the suction bores (46) are acted upon by suction air by way of a preferably axially running central bore (49) in the guide roller (29).

2. Apparatus according to Claim 1, characterized in that the suction effect (suction air) of the suction drum (17) in the region of the transfer of the blank (11) to the blank conveyor (26) can be switched away, in particular by a venting bore (25) of the suction drum (17) arranged in this region.

3. Apparatus according to Claim 1, characterized in that the suction bores (46) are connected only in a peripheral region of the guide roller (29) serving for the transport of the blank (11) to a negative pressure source, in particular to the central bore (49).

4. Apparatus according to Claim 1 and one or more of the further claims, characterized in that the guide roller (29) comprises a hollow cylinder (44) which with the radial suction bores (46) is rotatably mounted on a fixed support shaft (45) in which the central bore (49) is guided.

5. Apparatus according to Claim 4, characterized in that the support shaft (45) is provided in the suction region with an outwardly open segmental groove (47) which extends in the peripheral direction of the support shaft (45) and to which on the one hand the suction bores (46) of the rotating hollow cylinder (44) are connectable and to which on the other hand the central bore is connected by way of a radial bore (48).

6. Packaging apparatus for producing blanks (11) by cutting a material web (14) and supplying the same to a packaging station by means of a blank conveyor (26) which comprises rotating lateral upright apertured belts (27, 28) having a conveyor belt section (31) subject to negative pressure by rearwardly arranged suction chambers (32, 33), for the linear transport of blanks (11), and which is preceded by a suction drum (17) in the region of which the blanks (11) can be cut from the material web (14), characterized by the following features:
a. the blanks (11) can be supplied directly to the apertured belts (27, 28) of the blank conveyor (26) by the suction drum (17),
b. the suction drum (17) in the region of an (upper) guide roller (29) for the apertured belts (27, 28) lies thereagainst such that the blanks (11) can be supplied to the apertured belts (27, 28) in a peripheral region of the guide roller (29) which can be acted upon by suction air,
c. in the region of the upper guide roller (29) there are provided, extending in the peripheral direction of the guide roller (29), two fixed suction segments (54, 55), which are totally or partially open on the radially outwardly pointing side,
d. a peripheral region of the guide roller (29) serving for the transport of the blank (11) is acted upon by suction air by the suction segments (54, 55),
e. the suction segments (54, 55) extend in a peripheral groove (56, 57) running in the peripheral direction of the guide roller (29) and end substantially flush with the peripheral surface of the guide roller (29),
f. the suction segments (54, 55) are connected to the associated suction chambers (32, 33) or to a common suction box (34), or part thereof, that is to say extension pieces.

7. Apparatus according to Claim 6, characterized in that the suction segments (54, 55) are constructed to be U-shaped in cross-section.

8. Apparatus according to Claim 1 and one or more of the further claims, characterized in that the suction drum (17) is arranged directly above the guide roller (29) and a tension roller (16) of a tension roller pair (15,16) is arranged directly above the suction drum (17), preferably in a common vertical axial plane.

9. Apparatus according to Claim 1 and one or more of the further claims, characterized in that the apertured belts (27, 28) are constructed with rib- like projections (41) which engage in complementary recesses (42) of the guide rollers (29, 30) in form-fitting manner, in each case one suction aperture (36) being arranged between two successive projections (41).

## Revendications

1. Dispositif d'emballage pour la production de flans (11), par détachement de ceux-ci d'une bande de matériau (14) et l'amenée de ceux-ci à un poste d'emballage par un transporteur de flans (26), constitué de bandes perforées (27, 28) verticales, latérales, circulantes, ayant un brin de transport (31), exposé à un vide par des chambres d'aspiration (32, 33) placées au dos, pour opérer un transport rectiligne des flans (11), et devant lequel est placé un tambour aspirant (17), dans la zone duquel les flans (11) sont susceptibles d'être détachés de la bande de matériau (14), caractérisé par les caractéristiques suivantes :
a. les flans (11) peuvent être amenés directement aux bandes perforées (27, 28) du transporteur de flans (26), par le tambour aspirant (17),
b. le tambour aspirant (17) est situé dans la zone d'un rouleau de renvoi (supérieur) (29) des bandes perforées (27, 28), placé sur celles-ci de manière que les flans (11) puissent être amenés aux bandes perforées (27, 28) dans une zone périphérique, soumise à l'action de l'air d'aspiration, du rouleau de renvoi (29),
c. le rouleau de renvoi (29) des bandes perforées (27, 28) est soumis, par des perçages d'aspiration (46) radiaux, à de l'air d'aspiration, au moins dans une zone périphérique servant au transport du flan (11),
d. les perçages d'aspiration (46) sont soumis à de l'air d'aspiration par un perçage central
(49), de préférence orienté axialement, ménagé dans le rouleau de renvoi (29).

2. Dispositif selon la revendication 1, caractérisé en ce que l'effet d'aspiration (air d'aspiration) du tambour aspirant (17) peut être supprimé dans la zone du transfert du flan (11) au transporteur de flans (26), en particulier au moyen d'un perçage d'aération (25) du tambour aspirant (17) disposé dans cette zone.

3. Dispositif selon la revendication 1, caractérisé en ce que les perçages d'aspiration (46) sont reliés à une source de vide, en particulier au perçage central (49), seulement dans une zone périphérique du rouleau de renvoi (29) servant au transport du flan (11).

4. Dispositif selon la revendication 1, ainsi que l'une ou plusieurs des autres revendications, caractérisé en ce que le rouleau de renvoi (29) est composé d'un cylindre creux (44), tourillonnant sur un axe support fixe (45), dans lequel est guidé le perçage central (49, en pouvant tourner avec les perçages d'aspiration radiaux (46).

5. Dispositif selon la revendication 5, caractérisé en ce que, dans la zone d'aspiration, l'axe support (45) est pourvu d'une gorge segmentée (47), ouverte vers l'extérieur, s'étendant dans la direction périphérique de l'axe support (45), à laquelle peuvent être raccordés, d'une part, les perçages d'aspiration (46) du cylindre creux (4) tournant et, à laquelle le perçage central est raccordé, d'autre part, par l'intermédiaire d'un perçage radial (48).

6. Dispositif d'emballage, pour la production de flans (11), par détachement de ceux-ci d'une bande de matériau (14) et amenée de ces flans à un poste d'emballage, par un transporteur de flans (26), composé de bandes perforées (27, 28) verticales, latérales, circulantes, ayant un brin de transport (31), exposé à un vide, par des chambres d'aspiration (32, 33) placées au dos, pour opérer un transport rectiligne des flans (11), et devant lequel est placé un tambour aspirant (17), dans la zone duquel les flans (11) sont susceptibles d'être détachés de la bande de matériau (14), caractérisé par les caractéristiques suivantes :
a. les flans (11) peuvent être amenés directement aux bandes perforées (27, 28) du transporteur de flans (26), par le tambour aspirant (17),
b. le tambour aspirant (17) est situé dans la zone d'un rouleau de renvoi (supérieur) (29) des bandes perforées (27, 28), placé sur celles-ci de manière que les flans (11) puissent être amenés aux bandes perforées (27, 28) dans une zone périphérique, soumise à l'action de l'air d'aspiration, du rouleau de renvoi (29),
c. deux segments d'aspiration (54, 55) fixes, s'étendant dans la direction périphérique du rouleau de renvoi (29) sont prévus dans la zone du rouleau de renvoi supérieur (29) et ouverts entièrement ou partiellement du côté tourné radialement vers l'extérieur,
d. une zone périphérique du rouleau de renvoi (29) destiné transport du flan (11) est soumise, à de l'air d'aspiration, par des segments d'aspiration (54, 55),
e. les segments d'aspiration (54, 55) s'étendent dans une gorge périphérique (56, 57), s'étendant dans la direction périphérique du rouleau de renvoi (29), et se raccordent en affleurant sensiblement la surface périphérique du rouleau de renvoi (29),
f. les segments d'aspiration (54, 55) sont reliés aux chambres d'aspiration (32, 33) associées, ou à un caisson d'aspiration (34 commun, ou une partie de celui-ci, notamment des prolongements.

7. Dispositif selon la revendication 6, caractérisé en ce que les segments d'aspiration (54, 55) ont une section transversale en U.

8. Dispositif selon la revendication 1, ainsi que l'une ou plusieurs des autres revendications, caractérisé en ce que le tambour aspirant (17) est disposé directement au-dessus du rouleau de renvoi (29) et un rouleau tendeur (16) d'un couple de rouleaux tendeurs (15, 16)- est disposé directement au-dessus du tambour aspirant (17), de préférence dans un plan axial vertical commun.

9. Dispositif selon la revendication 1, ainsi que l'une ou plusieurs des autres revendications, caractérisé en ce que les bandes perforées (27, 28) sont réalisées avec des bossages (41) en forme de nervures, pénétrant avec ajustement de forme dans des cavités (42) correspondantes des rouleaux de renvoi (29, 30), un trou d'aspiration (36) étant chaque fois disposé entre deux bossages (41) successifs.
